# EUROPÄISCHE PATENTANMELDUNG

(11) **EP 2 425 925 A1**
(43) Veröffentlichungstag der Anmeldung: **07.03.2012**
(21) Anmeldenummer: 10175497.6
(22) Anmeldetag: 06.09.2010
(51) Int. Cl.: B24B 7/17, B24B 7/22, B24D 7/06

(54) **Schleifwerkzeug zur abtragenden Materialbearbeitung**

(71) Anmelder: WENDT GmbH, D-40670 Meerbusch (DE)
(72) Erfinder: Voigt, Klaus, 42857 Remscheid (DE)
(74) Vertreter: DR. STARK & PARTNER

(57) **Zusammenfassung**

Die Erfindung betrifft ein Schleifwerkzeug (1) zur abtragenden Materialbearbeitung, mit einer rotationssymmetrischen, insbesondere kreisringförmig ausgebildeten, Schleifseite (3), wobei die Schleifseite (3) orthogonal zu der Rotationsachse (4) des Schleifwerkzeuges (1) ausgerichtet ist und, vorzugsweise auf ihrem umlaufenden Randbereich, mehrere gegenüber der Schleifseite (3) zumindest teilweise hervorstehende Schleifsegmente (7) aufweist. Damit die Schleifsegmente (7) keinem so großen Verschleiß unterliegen, soll jedes Schleifsegment (7) länglich ausgebildet sein und in Bezug zur radialen Richtung des Schleifwerkzeugs (1) in einem Winkel (α) schräg angestellt sein und dass zwei benachbarte Schleifsegmente (7) in einem Abstand zueinander vorgesehen sind, wobei zwischen diesen beiden benachbarten Schleifsegmenten (7) ein schräg angestellter Kanal gebildet ist.

## Beschreibung

Die Erfindung betrifft ein Schleifwerkzeug zur abtragenden Materialbearbeitung, mit einer rotationssymmetrischen, insbesondere kreisringförmig ausgebildeten, Schleifseite, wobei die Schleifseite orthogonal zu der Rotationsachse des Schleifwerkzeuges ausgerichtet ist und, vorzugsweise auf ihrem umlaufenden Randbereich, mehrere gegenüber der Schleifseite zumindest teilweise hervorstehende Schleifsegmente aufweist.

Bekannte Schleifwerkzeuge weisen eine Schleifseite auf, die orthogonal zur Rotationsachse ausgerichtet ist. Entlang des Randes sind auf der Schleifseite Schleifsegmente vorgesehen, die radial zur Rotationsachse ausgerichtet sind. Zumindest im Bereich seines Schleifbereiches weist jedes Schleifsegment Schleifkörper, wie Diamanten, auf, die beispielsweise über eine Metallbindung untereinander fixiert sind.

In der Praxis werden mittels derartiger Schleifwerkzeuge auch die Seitenflächen von Ziegelsteinen bearbeitet. Dies erfolgt üblicherweise in einem Durchlaufschleifprozess, bei dem gleichzeitig zwei gegenüberliegende Seitenflächen bearbeitet werden. Eine Wasserkühlung ist nicht möglich, da Ziegelsteine aus einem porigen Werkstoff bestehen und zudem das Wasser in die Poren eindringen würde. In Folge dessen werden derartige Werkstücke, wie z.B. Ziegelsteine oder auch andere Stein- oder Glasprodukte, trocken bearbeitet. Bei der Bearbeitung ist zudem eine zu große Hitzeentwicklung zu vermeiden, da Ziegelsteine auch Holzreste aufweisen können, die verbrennen könnten.

Als weiteren Nachteil erweist sich bei der Bearbeitung von Gegenständen wie Ziegelsteinen, dass durch den in Folge der Bearbeitung sich bildenden Materialabtrag das in Drehrichtung folgende Schleifsegment einer starken mechanischen abrasiven Beanspruchung ausgesetzt ist.

Aufgabe der Erfindung ist es, die vorgenannten Nachteile zu vermeiden und ein Schleifwerkzeug anzugeben, dessen Schleifsegmente keinem so großen Verschleiß mehr unterliegen.

Diese Aufgabe wird dadurch gelöst, dass jedes Schleifsegment länglich ausgebildet ist und in Bezug auf eine zwischen diesem Schleifsegment und der Rotationsachse ausgerichteten Verbindungslinie (Radius) in einem Winkel α angestellt ist und dass zwei benachbarte Schleifsegmente in einem Abstand zueinander vorgesehen sind, wobei zwischen diesen beiden benachbarten Schleifsegmenten ein schräg angestellter Kanal gebildet ist.

Durch die schräge Anstellung jedes Schleifsegmentes wird bei Rotation des Schleifwerkzeuges die Verbindungslinie (Radius) in Abhängigkeit von der Drehrichtung zuerst vom inneren Ende jedes Schleifsegmentes und zuletzt von dem äußeren Ende des Schleifsegmentes oder aber umgekehrt durchquert.

In Folge der schräg angestellten Schleifsegmente wird der Materialabtrag in Abhängigkeit von der Drehrichtung entweder nach außen weg aus dem Schleifbereich des Schleifwerkzeuges heraus geschleudert oder aber nach innen gesaugt (und von dort weiter weg gefördert) und kommt damit nicht mehr in Kontakt mit dem in Drehrichtung nächsten Schleifsegment. Damit wird der Verschleiß der Schleifsegmente deutlich reduziert.

Bei einem bevorzugten Ausführungsbeispiel bietet sich an, wenn jedes Schleifsegment in Bezug auf seine zwischen diesem Schleifsegment und der Rotationsachse ausgerichteten Verbindungslinie in einem Winkel α von 25° bis 55°, vorzugsweise von 45°, angestellt ist.

Die Schleifsegmente können mit dem äußeren Rand der Schleifseite abschließen.

Es bietet sich an, wenn das gesamte Schleifwerkzeug als Ring ausgebildet ist. In Folge des Herausschleuderns des Materialabtrages wird Luft von der Mitte des Schleifwerkzeuges angesaugt, so dass damit der Bearbeitungsbereich gekühlt wird. Damit wird der Verschleiß reduziert und auch die Schleifqualität und damit die Qualität der bearbeiteten Seitenfläche verbessert, da nicht mehr soviel Wärme erzeugt wird. Zusätzlich wird der Abtransport des Schleifgutes, d.h. des Materialabtrages, noch verbessert.

Jedes Schleifsegment kann in Bezug auf die Schleifseite in einem Winkel β angestellt und zur Rotationsachse weisend ansteigend ausgerichtet sein.

Die der Erfindung zugrunde liegende Aufgabe wird ebenfalls gelöst durch eine Bearbeitungseinrichtung zur abtragenden Materialbearbeitung, mit zumindest einem Schleifwerkzeug, welches eine rotationssymmetrische, insbesondere kreisringförmig ausgebildeten, Schleifseite aufweist, wobei die Schleifseite orthogonal zu der Rotationsachse des Schleifwerkzeuges ausgerichtet ist und, vorzugsweise auf ihrem umlaufenden Randbereich, mehrere gegenüber der Schleifseite zumindest teilweise hervorstehende Schleifsegmente aufweist, bei der das zumindest eine Schleifwerkzeug erfindungsgemäß wie vorstehend beschrieben ausgebildet ist.

Vorzugsweise können zwei gegenüberliegend angeordnete Schleifwerkzeuge sowie andererseits eine zwischen den Schleifwerkzeugen hindurch geführte Fördereinrichtung für den Transport der zu schleifenden Werkstücke vorgesehen sein.

Dabei kann die jeweilige Ausrichtung der Schleifsegmente auf den beiden gegenüberliegend angeordneten Schleifwerkzeugen jeweils entgegengesetzt sein, so dass zumindest näherungsweise invertierte Winkel der Segmente in Bezug auf das Schleifwerkzeug resultieren.

Auch kann die Drehrichtung der beiden gegenüberliegend angeordneten Schleifwerkzeuge entgegengesetzt sein (bezogen auf die jeweilige Rotationsachse der beiden Schleifwerkzeuge), so dass sich die Schleifwerkzeuge bezogen auf das zu schleifende Werkstück in gleicher Richtung drehen. Bei entsprechend voneinander abweichender Orientierung (bezogen auf die jeweilige Rotationsachse der beiden Schleifwerkzeuge) von zumindest teilweise hervorstehenden Schleifsegmenten resultiert somit dann auch eine gleiche Förderrichtung des Materialabtrags bei beiden Schleifscheiben.

Vorteilhafterweise kann die Drehrichtung dabei bezogen auf die Fördereinrichtung und das Werkstück nach unten weisend sein, so dass die Werkstücke lose auf der Fördereinrichtung aufliegen könne und durch die Schleifbearbeitung nicht abgehoben, sondern gegen die Fördereinrichtung gedrückt werden.

Im Folgenden wird ein in den Zeichnungen dargestelltes Ausführungsbeispiel der Erfindung erläutert. Es zeigen:
- Fig. 1: eine Seitenansicht auf ein erstes Ausführungsbeispiel eines erfindungsgemäßen Schleifwerkzeugs,
- Fig. 2: den Gegenstand nach Fig. 1 in Richtung II-II,
- Fig. 3: das Detail "Y" aus Fig. 1,
- Fig. 4: das Detail "X" aus Fig. 2,
- Fig. 5: eine Draufsicht auf eine Anlage zum Durchlaufschleifen und
- Fig. 6: eine Seitenansicht auf ein zweites Ausführungsbeispiel eines erfindungsgemäßen Schleifwerkzeugs.

In allen Figuren werden für gleiche bzw. gleichartige Bauteile übereinstimmende Bezugszeichen verwendet.

In den Figuren 1 bis 4 ist ein erstes Ausführungsbeispiel eines erfindungsgemäßen Schleifwerkzeugs 1 zur abtragenden Materialbearbeitung der Seitenflächen eines Werkstückes 2, das in Fig. 5 als Ziegelstein ausgebildet ist, dargestellt.

Das Schleifwerkzeug 1 weist dabei eine Schleifseite 3 auf, die orthogonal zu der Rotationsachse 4 des Schleifwerkzeuges 1 ausgerichtet ist. Das freie Ende der Rotationsachse 1 ist mit einem nicht im Detail dargestellten Motor 5 verbunden, der das Schleifwerkzeug 1 in Rotation (Pfeil 6) versetzt.

In dem dargestellten Ausführungsbeispiel ist das gesamte Schleifwerkzeug 1 als Ring ausgebildet und damit in der Mitte offen. Entlang seines äußeren Randes sind auf der Schleifseite 3 im Abstand zu einander angeordnete Schleifsegmente 7 angeordnet, die in der Draufsicht, sowie sie in Fig. 3 dargestellt ist, eine rechteckige Kontur aufweisen. Wie Fig. 4 zu entnehmen ist, stehen die Schleifsegmente 7 gegenüber der Schleifseite 3 vor. Die Länge 1 jedes Schleifsegmentes 7 beträgt in dem dargestellten Ausführungsbeispiel etwa 24 mm, die Breite b etwa 10 mm und die Höhe h etwa 15 mm.

Wie insbesondere den Figuren 1 und 3 zu entnehmen ist, ist jedes Schleifsegment 7 in Bezug auf seine Verbindunglinie 8, die von diesem Schleifsegment 7 radial auf die Rotationsachse 4 ausgerichtet ist, um den Winkel α, der in dem dargestellten Ausführungsbeispiel etwas 45° beträgt, in Richtung zur Drehrichtung (Pfeil 6) angestellt. Zwischen zwei benachbarten Schleifsegmenten 7 bildet sich ein Kanal 9, der schräg nach außen ausgerichtet ist.

Durch die schräge Anstellung jedes Schleifsegmentes 7 wird bei Rotation (Pfeil 6) des Schleifwerkzeuges 1 die Verbindungslinie 8 (Radius) zuerst vom inneren Ende 7' jedes Schleifsegmentes 7 und zuletzt von dem äußeren Ende 7" des Schleifsegmentes 7 durchquert.

Zur Befestigung des Schleifwerkzeuges 1 an einer nicht näher dargestellten Aufnahme sind über den Umfang verteilt angeordnete Bohrungen 10 vorgesehen, durch die jeweils ein entsprechendes Befestigungsmittel geführt werden kann. Der Außendurchmesser des Schleifwerkzeuges 1 beträgt in dem dargestellten Ausführungsbeispiel etwa 750 mm.

Bei dem dargestellten Ausführungsbeispiel sind insgesamt 72 Schleifsegmente 7 vorgesehen, so dass damit der Winkel γ zwischen den Verbindungslinien 8 zweier benachbarter Schleifsegment 7 etwa 5° beträgt.

Wie insbesondere in den Figuren 2 und 4 dargestellt, ist der Aufnahmebereich jedes Schleifsegmentes 7 in Bezug auf die generelle Ausrichtung (Linie 11) des Schleifwerkzeuges 1 um den Winkel β geneigt, so dass damit auch die freie Fläche 12, die der Fläche, die mit dem Aufnahmebereich des Schleifwerkzeuges 1 zusammenwirkt, gegenüberliegend angeordnet ist, um den Winkel β angestellt ist. Damit ist jedes Schleifsegment 7 in Bezug auf die Schleifseite 3 in einem Winkel β angestellt und zur Rotationsachse 4 weisend ansteigend ausgerichtet.

In Figur 5 ist in der Draufsicht eine Bearbeitungseinrichtung zur abtragenden Materialbearbeitung von als Ziegelsteinen ausgebildeten Werkstücken 2 dargestellt. Die Ziegelsteine werden mittels eines Transportbandes 13 in Transportrichtung (Pfeil 14) bewegt. Beidseits des Transportbandes 13 sind zwei gegenüberliegend angeordnete Schleifwerkzeuge 1 vorgesehen, die über je einen Motor 5 in Rotation versetzt werden. Eines der Schleifwerkzeuge 1 ist dabei gemäß den Figuren 1 bis 4 ausgebildet, das andere Schleifwerkzeug 1 ist entsprechend Fig. 6 ausgebildet.

Bezogen auf den Ziegelstein ist die Drehrichtung der beiden Schleifwerkzeuge 1 jedoch gleich. Mittels der dargestellten Bearbeitungseinrichtung werden die beiden gegenüberliegenden Seitenflächen der Ziegelsteine bearbeitet.

Der rechte Ziegelstein kommt in der in Fig. 5 dargestellten Lage gerade mit seinen beiden vorderen, d.h. in dem dargestellten Fall mit seinen rechten, Kanten in Kontakt mit den beiden gegenüberliegend angeordneten Schleifwerkzeugen 1.

Bei weiterem Bewegung des Ziegelsteins in Vorschubrichtung (Pfeil 14) verlagert sich der Bearbeitungsbereich zwischen jedem Schleifwerkzeug 1 und dem Ziegelstein zunehmend zu der in Vorschubrichtung (Pfeil 14) gesehen hinteren, d.h. der in Fig. 5 dargestellten linken, Kante des Ziegelsteins, so dass damit der Ziegelstein an der betreffenden Seitenfläche komplett bearbeitet wird.

Der beim Bearbeiten sich bildende Materialabtrag wird aufgrund der schrägen Ausrichtung jedes Schleifsegmentes 7 um den Winkel α in Bezug auf seine Verbindungslinie 8 und dem sich zwischen zwei benachbarten Schleifsegmenten 7 befindlichen Kanal 9 nach außen geschleudert, so dass damit der Materialabtrag nicht in Kontakt mit dem in Drehrichtung 6 gesehen folgenden Schleifsegment 7 gelangt.

In Folge des Herausschleuderns des Materialabtrages wird Kühlluft über die Mitte des als Ring ausgebildeten Schleifwerkzeuges 1 angesaugt, so dass zusätzlich der Bearbeitungsbereich gekühlt wird. Damit wird der Verschleiß der Schleifsegmente 7 reduziert und auch die Schleifqualität und damit auch die Qualität der bearbeiteten Seitenfläche des Werkstückes 2 verbessert, da nicht mehr soviel Wärme erzeugt wird. Die Drehgeschwindigkeit jedes Schleifwerkzeuges 1 kann etwa 100 m/s betragen.

## Patentansprüche

1. Schleifwerkzeug (1) zur abtragenden Materialbearbeitung, mit einer rotationssymmetrischen, insbesondere kreisringförmig ausgebildeten, Schleifseite (3), wobei die Schleifseite (3) orthogonal zu der Rotationsachse (4) des Schleifwerkzeuges (1) ausgerichtet ist und, vorzugsweise auf ihrem umlaufenden Randbereich, mehrere gegenüber der Schleifseite (3) zumindest teilweise hervorstehende Schleifsegmente (7) aufweist, **dadurch gekennzeichnet, dass** jedes Schleifsegment (7) länglich ausgebildet ist und in Bezug auf eine zwischen diesem Schleifsegment (7) und der Rotationsachse (4) ausgerichteten Verbindungslinie (8) (Radius) in einem Winkel α angestellt ist und dass zwei benachbarte Schleifsegmente (7) in einem Abstand zueinander vorgesehen sind, wobei zwischen diesen beiden benachbarten Schleifsegmenten (7) ein schräg angestellter Kanal (9) gebildet ist.

2. Schleifwerkzeug (1) nach dem vorhergehenden Anspruch, **dadurch gekennzeichnet, dass** jedes Schleifsegment (7) in Bezug auf seine zwischen diesem Schleifsegment (7) und der Rotationsachse (4) ausgerichteten Verbindungslinie (8) in einem Winkel α von 25° bis 55°, vorzugsweise von 45°, angestellt ist.

3. Schleifwerkzeug (1) nach einem der vorhergehenden Ansprüche, **dadurch gekennzeichnet, dass** die Schleifsegmente (7) mit dem äußeren Rand der Schleifseite (3) abschließen.

4. Schleifwerkzeug (1) nach einem der vorhergehenden Ansprüche, **dadurch gekennzeichnet, dass** das gesamte Schleifwerkzeug (1) als Ring ausgebildet ist.

5. Schleifwerkzeug (1) nach einem der vorhergehenden Ansprüche, **dadurch gekennzeichnet, dass** jedes Schleifsegment (7) in Bezug auf die Schleifseite (3) in einem Winkel β angestellt und zur Rotationsachse (4) weisend ansteigend ist.

6. Bearbeitungseinrichtung zur abtragenden Materialbearbeitung, mit zumindest einem Schleifwerkzeug, welches eine rotationssymmetrische, insbesondere kreisringförmig ausgebildeten, Schleifseite (3) aufweist, wobei die Schleifseite (3) orthogonal zu der Rotationsachse (4) des Schleifwerkzeuges (1) ausgerichtet ist und, vorzugsweise auf ihrem umlaufenden Randbereich, mehrere gegenüber der Schleifseite (3) zumindest teilweise hervorstehende Schleifsegmente (7) aufweist, **dadurch gekennzeichnet, dass** das zumindest eine Schleifwerkzeug nach einem der Ansprüche 1 bis 5 ausgebildet ist.

7. Bearbeitungseinrichtung nach dem vorhergehenden Anspruch, **dadurch gekennzeichnet, dass** einerseits zwei gegenüberliegend angeordnete Schleifwerkzeuge sowie andererseits eine zwischen den Schleifwerkzeugen hindurch geführte Fördereinrichtung für den Transport der zu schleifenden Werkstücke vorgesehen sind.

8. Bearbeitungseinrichtung nach dem vorhergehenden Anspruch, **dadurch gekennzeichnet, dass** die Ausrichtung der Schleifsegmente (7) der beiden gegenüberliegend angeordneten Schleifwerkzeuge jeweils entgegengesetzt ist.

9. Bearbeitungseinrichtung nach dem vorhergehenden Anspruch, **dadurch gekennzeichnet, dass** die Drehrichtung der beiden gegenüberliegend angeordneten Schleifwerkzeuge entgegengesetzt ist.
